# EUROPÄISCHE PATENTSCHRIFT

(11) **EP 1 585 640 B1**
(45) Veröffentlichungstag und Bekanntmachung des Hinweises auf die Patenterteilung: **12.07.2006**
(21) Anmeldenummer: 04703094.5
(22) Anmeldetag: 17.01.2004
(51) Int. Cl.: B42F 13/26

(54) **MEHRZAHL VON RIEGELELEMENTEN IN EINER RINGORDNERMECHANIK**
RING BINDER MECHANISM
MECANISME DE RELIURE A ANNEAUX

(30) Priorität: 24.01.2003 CH 982003
(43) Veröffentlichungstag der Anmeldung: 19.10.2005
(73) Patentinhaber: Esselte Leitz GmbH & Co. KG, 70469 Stuttgart (DE)
(72) Erfinder: HORN, Hans, Johann, CH-3011 Bern (CH)
(74) Vertreter: Wolf, Eckhard
(86) Internationale Anmeldenummer: PCT/EP2004/000329
(87) Internationale Veröffentlichungsnummer: WO 2004/065136

(56) Entgegenhaltungen:
- EP-A- 0 808 725
- WO-A-01/81099
- US-A- 3 993 374
- US-A- 4 130 368
- US-A- 4 566 817

## Beschreibung

Die Erfindung betrifft eine Ringordnermechanik mit einem im Querschnitt C- oder U-förmigen Gehäuse mit elastisch aufbiegbaren Lagerschenkeln mit zwei Tragschienen, die an ihren einander zugewandten Längskanten unter Bildung einer Gelenkachse gegeneinander anliegen und mit ihren einander abgewandten Längskanten in Lagerrinnen der Lagerschenkel eingreifen, und mit mindestens zwei in einem definierten Längsabstand voneinander starr mit den Tragschienen verbundenen, durch Öffnungen in einer Gehäusewand hindurchgreifenden und sich paarweise zu einem Ring ergänzenden Halbringen, wobei die Tragschienen um die Gelenkachse unter Mitnahme der Halbringe zwischen einer Offenstellung und einer Schließstellung unter Überwindung einer durch Aufbiegen der Lagerschenkel erzeugten Federkraft begrenzt gegeneinander verschwenkbar sind, und wobei mindestens zwei über ein Betätigungsorgan und ein Zugglied betätigbare Riegelelemente vorgesehen sind, die in der Schließstellung in einen zwischen der Tragschiene und einer Gehäusewand gebildeten Freiraum unter Sperrung der Schwenkbewegung der Tragschienen eingreifen und in der Offenstellung den Schwenkweg um die Gelenkachse freigeben, wobei die Riegelelemente unter Einwirkung einer Schließfeder in Schließrichtung vorgespannt sind.

Es ist eine Ringordnermechanik dieser Art bekannt (WO 01/81099), bei der jedem Riegelelement ein mit dem Betätigungsorgan verbundenes Zugglied mit integrierter Schließfeder zugeordnet ist. Das Zugglied muß demgemäß aus einem federtauglichen Material bestehen. Hinzu kommt, dass bei der bekannten Ringordnermechanik in der praktischen Ausführung mit mehr als zwei Ringen nur zwei Riegelelemente vorgesehen werden können. Die Verwendung von mehr als zwei Riegelelementen, wie sie beispielsweise bei Mechaniken mit drei oder mehr Ringen wünschbar ist, ist dort nicht offenbart und auch nicht ohne weiteres möglich.

Ausgehend hiervon liegt der Erfindung die Aufgabe zugrunde, die Ringordnermechanik der eingangs angegebenen Art dahingehend zu verbessern, dass auch mehr als zwei Riegelelemente verwendet werden können.

Zur Lösung dieser Aufgabe werden die im Anspruch 1 angegebenen Merkmale vorgeschlagen. Vorteilhafte Ausgestaltungen und Weiterbildungen der Erfindung ergeben sich aus den abhängigen Ansprüchen.

Die erfindungsgemäße Lösung besteht im wesentlichen darin, dass das Zugglied mehrere Mitnehmer aufweist, denen jeweils ein Riegelelement zugeordnet ist.

Eine bevorzugte Ausgestaltung der Erfindung sieht vor, dass das Zugglied durch ein sich im wesentlichen parallel zur Gelenkachse erstreckendes Drahtstück ausgebildet ist, wobei die Mitnehmer durch Abkröpfungen am Zugglied gebildet sein können.

Zweckmäßig ist jedem Riegelelement eine eigene, vom Zugglied unabhängige Schließfeder zugeordnet, wobei die Schließfedern als Schenkelfedern ausgebildet sein können. Zur Vereinfachung der Montage ist es grundsätzlich auch möglich, dass nur eine am vom Betätigungsorgan abgewandten Ende des Zugglieds angreifende Schließfeder vorgesehen ist.

Gemäß einer weiteren bevorzugten Ausgestaltung der Erfindung weist jedes Riegelelement eine Aufnahme für einen der Mitnehmer des Zugglieds auf, über die es mit diesem in Wirkverbindung steht.

Eine weitere bevorzugte Ausgestaltung der Erfindung sieht vor, dass mindestens eines der Riegelelemente als Schwenkglied ausgebildet ist, wobei das mindestens eine Riegelelement an einer der beiden Tragschienen und/oder am Gehäuse verschwenkbar gehalten ist.

Eine Ringordnermechanik mit vier Ringen kann demgemäß mit vier Riegelelementen bestückt werden, wobei die Riegelelemente an einer der beiden Tragschienen verschwenkbar gelagert und jedem Riegelelement eine als Schenkelfeder ausgebildete Schließfeder zugeordnet sein kann. Die Riegelelemente können mit keilförmigen Schließflächen versehen werden, die in Schließstellung mit der Tragschiene zusammenwirken. Durch den individuellen Federandruck der Riegelelemente in Schließrichtung wird mit Vorteil erreicht, dass jedes Riegelelement in Schließstellung eine optimale Schließkraft auf die Tragschiene ausübt, was eine hohe Haltekraft an den Ringen bewirkt.

Bei Verwendung nur einer Schließfeder am vom Betätigungsorgan abgewandten Ende des Zuggliedes müssen die Aufnahmen an den Riegelelementen für die Mitnehmer des Zugglieds so ausgebildet sein, dass die verschwenkbaren Riegelelemente sowohl in Öffnungsrichtung als auch in Schließrichtung von den Mitnehmern verschwenkt werden.

Im Folgenden wird die Erfindung anhand eines in der Zeichnung in schematischer Weise dargestellten Ausführungsbeispiels näher erläutert. Es zeigen:
- Fig. 1a bis c: eine Seitenansicht, eine Draufsicht und eine Stirnseitenansicht einer Ringordnermechanik mit vier Ringen in geschlossenem Zustand;
- Fig. 2a bis c: eine Untenansicht der Ringordnermechanik, einen vergrößerten Ausschnitt der Fig. 2a und einen Schnitt entlang der Linie A-A der Fig. 2a;
- Fig. 3a und: b eine schaubildliche Darstellung der Ringordnermechanik von oben und von unten ohne Gehäuse;
- Fig. 3c und d: je einen vergrößerten Ausschnitt im Bereich des dritten Ringes der Fig. 3a und b;
- Fig. 4a: eine schaubildliche Darstellung eines als Schwenkglied ausgebildeten Riegelelements;
- Fig. 4b: einen Ausschnitt des Zugglieds im Bereich eines Mitnehmers in schaubildlicher Darstellung;
- Fig. 4c: eine schaubildliche Darstellung eines Ausschnitts der beiden Tragschienen im Bereich eines Ringes in geschlossenem Zustand;
- Fig. 5a: eine Seitenansicht der miteinander in Wirkverbindung stehenden Elemente: Betätigungsorgan, Zugglied und Riegelelemente;
- Fig. 5b und c: eine Seitenansicht und eine Draufsicht des Zugglieds,
- Fig. 6a und b: zwei Schnittdarstellungen der Ringordnermechanik entsprechend Fig. 2c in einer ersten und zweiten Öffnungsphase;
- Fig. 7a und b: eine schaubildliche Darstellung der Ringordnermechanik im offenen Zustand sowie ein Detail A der Fig. 7a;
- Fig. 8a und b: eine Untenansicht der Ringordnermechanik in schaubildlicher Darstellung sowie ein Detail B der Fig. 8a.

Die in der Zeichnung dargestellte Ringordnermechanik ist vor allem zur Aufnahme von losen und gelochten Blättern bestimmt, beispielsweise von Schriftgut oder von Druckerzeugnissen.

Die Ringordnermechanik besteht im wesentlichen aus einem Gehäuse 10, mehreren in definiertem Längsabstand voneinander angeordneten, durch Öffnungen 12 der Gehäusewand 13 hindurchgreifenden, sich paarweise zu einem Ring 14 ergänzenden Halbringen 16 sowie einem Betätigungshebel 18 zum Öffnen und Schließen der Ringe 14. Die Halbringe 16 eines jeden Rings 14 sind starr an zwei Tragschienen 20 befestigt, die an ihren einander zugewandten Längskanten unter Bildung einer Gelenkachse 22 gegeneinander anliegen und mit ihren einander abgewandten Längskanten 24 in einander zugewandte Lagerrinnen 26 eingreifen, die in die Gehäuseflanken 28 eingeprägt sind. Die Tragschienen 20 sind so in das Gehäuse 10 eingelegt, dass sie zwei Rastpositionen einnehmen können, eine offene und eine geschlossene. Das Gehäuse fungiert dabei als Federelement, das die Halbringe 16 in ihrer Offenstellung und in ihrer Schließstellung fixiert. Die Tragschienen 20 haben dabei die Funktion eines an den Außenkanten 24 gefedert gehaltenen Kniehebels. Damit können die Tragschienen 20 um ihre Gelenkachse 22 unter Mitnahme der Halbringe 16 zwischen der Offenstellung und der Schließstellung unter Überwindung einer durch die Aufbiegung der Gehäuseflanken 28 erzeugten Federkraft begrenzt gegeneinander verschwenkt werden.

Zusätzlich ist bei dem gezeigten Ausführungsbeispiel jedem Ring 14 ein relativ zum Gehäuse 10 und zu den Tragschienen 20 verschwenkbares Riegelelement 32 zugeordnet, das in der Schließstellung in einen zwischen den Tragschienen 20 und der Gehäusewand 13 gebildeten Freiraum 34 unter Sperrung des Schwenkwegs der Tragschienen 20 eingreift und in der Offenstellung den Schwenkweg um die Gelenkachse 22 freigibt. Bei dem gezeigten Ausführungsbeispiel ist jedem als Schwenkglied ausgebildeten Riegelelement 32 eine eigene Schließfeder 36 zugeordnet.

Eine Besonderheit der Erfindung besteht darin, dass alle Riegelelemente 32 über ein gemeinsames Zugglied 44 betätigt werden. Das als Drahtstück ausgebildete Zugglied 44 weist zu diesem Zweck vier Mitnehmer 201 auf, denen jeweils ein Riegelelement 32 zugeordnet ist. Die als Schwenkglied ausgebildeten Riegelelemente 32 werden zusätzlich in Schließrichtung mit der Kraft je einer Schließfeder 36 beaufschlagt (Fig. 2a und 2b). Die Schließfedern 36 sind als Schenkelfedern ausgebildet, deren Schenkel sich einerseits an der Gehäuseflanke 28 und andererseits am Riegelelement 32 abstützen (Fig. 2b). Das Riegelelement 32 weist zu diesem Zweck einen Dorn 204 für die Aufnahme der Schließfeder 36 auf. In seiner Wirklage ist das Riegelelement 32 außerdem durch den Achsfortsatz 205 in einer Lagerausnehmung 206 an einer der Tragschienen 20 verschwenkbar gehalten (Fig. 3d und 4a). Am Riegelelement 32 ist ferner eine Aufnahme 203 für den zugehörigen Mitnehmer 201 des Zugglieds 44 vorgesehen. Die Mitnehmer 201 sind bei dem gezeigten Ausführungsbeispiel als Abkröpfungen 202 am Zugglied 44 ausgebildet. Damit die Mitnehmer 201 auch in Querrichtung gegen ein Herausgleiten gesichert sind, ist am jeweiligen Riegelelement 32 eine Anschlagplatte 207 angeformt (vgl. Fig. 4a).

Die Riegelelemente 32 sind unter der Einwirkung der zugehörigen Schließfedern 36 in Richtung Schließstellung vorgespannt (vgl. Fig. 3a bis 3d). Das Öffnen der Ringe 14 erfolgt durch Verschieben des Zugorgans 44 in seiner Längsrichtung, indem der Betätigungshebel 18 niedergedrückt wird. Dabei werden die Riegelelemente 32 entgegen der Kraft der Schließfedern 36 um die Achse 205 gegenüber den Tragschienen 20 in ihre Öffnungslage verschwenkt. Das Riegelelement 32 gelangt dabei in den Führungsdurchbruch 54 und gibt die Tragschienen 20 um ihre Gelenkachse 22 frei (gestrichelt dargestellt in Fig. 2b). Im Verlauf des Öffnungsvorgangs gelangt beim weiteren Niederdrücken des Betätigungsorgans 18 ein am Betätigungsorgan angeformter Öffnungsausleger 40 von unten gegen die Tragschienen 20 und drückt diese unter Überwindung der durch die Gehäuseflanken 28 erzeugten Federkraft nach oben, bis die Tragschienen 20 gegen die Gehäusewand 13 anschlagen. Dabei werden die Halbringe 16 in ihre Offenstellung geschwenkt.

Beim Schließvorgang wird das Betätigungsorgan 18 nach oben gedrückt. Dabei werden die Tragschienen 20 über den Schließausleger 42 um ihre Gelenkachse 22 unter Überwindung der durch die Gehäuseflanken 28 erzeugten Federkraft an den Riegelelementen 32 vorbei nach unten geschwenkt, bis der Freiraum 34 entsteht. In der letzten Phase der Schließbewegung werden die Riegelelemente 32 unter der Einwirkung der Schließfedern 36 und unter Mitnahme des Zugglieds 44 und des Betätigungshebels 18 selbsttätig in ihre Sperrstellung verschoben (Fig. 3a bis 3d). Im Übrigen wird in diesem Zusammenhang auf die Ausführungen in der WO 01/81099 verwiesen.

Die kinematische Kette, welche für die Freigabe bzw. die Verriegelung der Tragschienen 20 verantwortlich ist, besteht demgemäß aus folgenden Elementen: Betätigungsorgan 18, Zugglied 44, vier Riegelelemente 32 mit Schließfedern 36.

Die Erfindung wurde vorstehend anhand eines Ausführungsbeispiels erläutert, bei welchem jedem einzelnen Riegelelement 32 eine Schließfeder 36 zugeordnet ist. Grundsätzlich ist es möglich, das Zugglied 44 mit seinen Mitnehmern 202 sowohl in Schließrichtung als auch in Öffnungsrichtung formschlüssig mit den als Schwenkgliedern ausgebildeten Riegelelementen 32 zu koppeln. Daher besteht konstruktiv die Möglichkeit, dass nur eine am Zugglied 44 angreifende, in Schließrichtung vorgespannte Schließfeder vorgesehen ist. Dadurch wird der Montageaufwand beim Einsetzen der Riegelelemente 32 und der Schließfeder reduziert, ohne dass wesentliche Funktionsnachteile in Kauf genommen werden müssen.

Gegenstand der Erfindung ist außerdem ein Ordner mit einer am Ordnerrücken angeordneten Ringordnermechanik der vorstehend beschriebenen Art.

## Patentansprüche

1. Ringordnermechanik mit einem im Querschnitt C- oder U-förmigen Gehäuse (10) mit federelastisch aufbiegbaren Flanken (28), mit zwei Tragschienen (20), die an ihren einander zugewandten Längskanten unter Bildung einer Gelenkachse (22) gegeneinander anliegen und mit ihren einander abgewandten Längskanten (24) in Lagerrinnen (26) der Gehäuseflanken (28) eingreifen, und mit mindestens zwei in einem definierten Längsabstand voneinander starr mit den Tragschienen (20) verbundenen, durch Öffnungen (12) in einer Gehäusewand (13) hindurchgreifenden und sich paarweise zu einem Ring (14) ergänzenden Halbringen (16), wobei die Tragschienen (20) um die Gelenkachse (22) unter Mitnahme der Halbringe (16) zwischen einer Offenstellung und einer Schließstellung unter Überwindung einer durch Aufbiegen der Gehäuseflanken (28) erzeugten Federkraft begrenzt gegeneinander verschwenkbar sind, und wobei mindestens zwei über ein Betätigungsorgan (18) und ein Zugglied (44) betätigbare Riegelelemente (32) vorgesehen sind, die in der Schließstellung in einen zwischen der Tragschiene (20) und einer Gehäusewand (13) gebildeten Freiraum (34) unter Sperrung der Schwenkbewegung der Tragschienen (20) eingreifen und in der Offenstellung den Schwenkweg der Tragschienen (20) um die Gelenkachse (22) freigeben, wobei die Riegelelemente (32) unter der Einwirkung einer Schließfeder (36) in Schließrichtung vorgespannt sind, **dadurch gekennzeichnet, dass** das Zugglied (44) mehrere Mitnehmer (201) aufweist, denen jeweils eines der Riegelelemente (32) zugeordnet ist.

2. Ringordnermechanik nach Anspruch 1, **dadurch gekennzeichnet, dass** das Zugglied (44) durch ein sich im wesentlichen parallel zur Gelenkachse erstreckendes Drahtstück gebildet ist.

3. Ringordnermechanik nach Anspruch 1 oder 2, **dadurch gekennzeichnet, dass** die Mitnehmer (201) durch Abkröpfungen (202) am Zugglied (44) gebildet sind.

4. Ringordnermechanik nach einem der Ansprüche 1 bis 3, **dadurch gekennzeichnet, dass** jedem Riegelelement (32) eine eigene, vom Zugglied (44) unabhängige Schließfeder (36) zugeordnet ist.

5. Ringordnermechanik nach Anspruch 4, **dadurch gekennzeichnet, dass** die Schließfedern (36) als Schenkelfedern ausgebildet sind.

6. Ringordnermechanik nach einem der Ansprüche 1 bis 3, **dadurch gekennzeichnet, dass** nur eine am vom Betätigungsorgan (18) abgewandten Ende des Zugglieds (44) angeordnete Schließfeder (36) vorgesehen ist.

7. Ringordnermechanik nach den Ansprüchen 1 bis 6, **dadurch gekennzeichnet, dass** jedes Riegelelement (32) eine Aufnahme (203) für den entsprechenden Mitnehmer (201) des Zugglieds (44) aufweist und mit diesem in Wirkverbindung steht.

8. Ringordnermechanik nach den Ansprüchen 1 bis 7, **dadurch gekennzeichnet, dass** mindestens eines der Riegelelemente (32) als Schwenkglied ausgebildet ist.

9. Ringordnermechanik nach Anspruch 8, **dadurch gekennzeichnet, dass** das mindestens eine Riegelelement (32) an einer der beiden Tragschienen (20) und/oder am Gehäuse (10) verschwenkbar gehalten ist.

10. Ordner mit einer Ringordnermechanik nach einem der Ansprüche 1 bis 9.

## Claims

1. Ring binder mechanism with a housing (10) having a C- or U-shaped cross-section with spring-elastic bendable flanks (28), with two carrier rails (20), which carrier rails on their inward facing longitudinal edges lie against each other forming a linkage axis (22) and with their outward facing longitudinal edges (24) engage in mounting grooves (26) in the housing flanks (28), and with at least two half-rings (16) longitudinally spaced apart from each other and rigidly connected with the carrier rails (20), which half-rings extend through openings (12) in a housing wall (13) and pairwise form a ring (14), wherein the carrier rails (20) are limitedly pivotable relative to each other about the linkage axis (22) between an open position and a closed position upon overcoming the spring forced produced by the bending open of the housing flanks (28), while taking along the half-rings (16), and wherein at least two locking elements (32) are provided to be operable via an actuating element (18) and a tie rod (44) which locking elements, in the closed position, protrude into a free space (34) formed between the carrier rails (20) and the housing wall (13) blocking the pivot movement of the carrier rails (20) and, in the open position, free the pivot movement of the carrier rails (20) about the linkage axis (22), wherein the locking elements (32) are pre-tensioned in the direction of the closed position under the influence of a closing spring (36), thereby **characterized**, that the tie rod (44) includes a number of engaging elements, preferably dogs (210), each of which respectively being associated with one of the locking elements (32).

2. Ring binder mechanism according to claim 1, thereby **characterized**, that the tie rod (44) is a piece of wire extending essentially parallel to the linkage axis.

3. Ring binder mechanism according to claim 1 or 2, thereby **characterized**, that the dogs (201) are bends or offsets (202) on the tie rod (44).

4. Ring binder mechanism according to one of claims 1 through 3, thereby **characterized**, that each ring element (32) is provided with its own locking spring (36) independent of the tie rod (44).

5. Ring binder mechanism according to claim 4, thereby **characterized**, that the locking springs (36) are leg springs.

6. Ring binder mechanism according to one of claims 1 through 3, thereby **characterized**, that only one locking spring (36) is provided, namely engaging the end of the tie rod (44) opposite to the actuating element (18).

7. Ring binder mechanism according to claims 1 through 6, thereby **characterized**, that each locking element (32) includes a receptacle (203) for the corresponding dog (201) of the tie rod (44) and is in operative association therewith.

8. Ring binder mechanism according to claims 1 through 7, thereby **characterized**, that at least one of the locking elements (32) is a pivot element.

9. Ring binder mechanism according to claim 8, thereby **characterized**, that at least one locking element (32) is held pivotably on one of the two carrier rails (20) and/or on the housing (10).

10. Binder with a ring binder mechanism according to one of claims 1 through 9.

## Revendications

1. Mécanisme de reliure à anneaux avec un boîtier (10) ayant une section transversale en forme de U ou de C avec des côtés (28) à dépliage élastique, avec deux profilés-supports (20) qui sont adjacents l'un à l'autre au niveau de leur arête longitudinale dirigée l'une vers l'autre en formant un axe d'articulation (22), et qui s'engagent avec leurs arêtes longitudinales (24) opposées dans des rainures de palier (26) des côtés de boîtier (28), et avec au moins deux demi-anneaux (16) reliés rigidement aux profilés- supports (20) à une distance longitudinale définie l'un de l'autre, s'étendant à travers des ouvertures (12) dans une paroi de boîtier (13) et formant par paire un anneau (14), les profilés-supports (20) en entraînant les demi-anneaux (16) pouvant être pivotés de façon limitée l'un par rapport à l'autre autour de l'axe d'articulation (22) entre une position ouverte et une position fermée tout en surmontant une force élastique produite par le dépliage des côtés de boîtier (28), et au moins deux éléments de verrouillage (32) étant prévus, qui peuvent être activés via un organe de commande (18) et un organe de traction (44), qui s'engagent dans la position fermée dans un espace libre (34) formé entre les profilés-supports (20) et une paroi de boîtier (13), bloquant ainsi le mouvement pivotant des profilés-supports (20), et libèrent dans la position ouverte la course pivotante des profilés- supports (20) autour de l'axe d'articulation (22), les éléments de verrouillage (32) étant précontraints dans la direction fermée sous l'effet d'un ressort de verrouillage (36), **caractérisé en ce que** l'organe de traction (44) comprend plusieurs tocs d'entraînement (201), auxquels est attribué respectivement un des éléments de verrouillage (32).

2. Mécanisme de reliure à anneaux selon la revendication 1, **caractérisé en ce que** l'organe de traction (44) est formé par un morceau de fil s'étendant essentiellement parallèlement à l'axe d'articulation.

3. Mécanisme de reliure à anneaux selon la revendication 1 ou 2, **caractérisé en ce que** les tocs d'entraînement (201) sont formés par des coudes (202) sur l'organe de traction (44).

4. Mécanisme de reliure à anneaux selon l'une des revendications 1 à 3, **caractérisé en ce qu'**un propre ressort de fermeture (36) indépendant de l'organe de traction (44) est attribué à chaque élément de verrouillage (32).

5. Mécanisme de reliure à anneaux selon la revendication 4, **caractérisé en ce que** les ressorts de fermeture (36) sont configurés comme des ressorts à branches.

6. Mécanisme de reliure à anneaux selon l'une des revendications 1 à 3, **caractérisé en ce que** seul un ressort de fermeture (36) disposé à l'extrémité opposée à l'organe de commande (18) de l'organe de traction (44) est prévu.

7. Mécanisme de reliure à anneaux selon les revendications 1 à 6, **caractérisé en ce que** chaque élément de verrouillage (32) comporte un logement (203) pour le toc d'entraînement (201) correspondant de l'organe de traction (44) et se trouve en liaison opérationnelle avec celui-ci.

8. Mécanisme de reliure à anneaux selon les revendications 1 à 7, **caractérisé en ce que** au moins un des éléments de verrouillage (32) est configuré comme un élément pivotant.

9. Mécanisme de reliure à anneaux selon la revendication 8, **caractérisé en ce que** le au moins un élément de verrouillage (32) est maintenu pivotant sur un des deux profilés-supports (20) et/ou sur le boîtier (10).

10. Classeur avec un mécanisme de reliure à anneaux selon l'une des revendications 1 à 9.
